# EUROPÄISCHE PATENTSCHRIFT

(11) **EP 1 771 368 B1**
(45) Veröffentlichungstag und Bekanntmachung des Hinweises auf die Patenterteilung: **24.10.2007**
(21) Anmeldenummer: 05746546.0
(22) Anmeldetag: 27.05.2005
(51) Int. Cl.: B65H 29/12, B65H 5/02, B65H 7/18, B65H 7/12, B65H 7/14, B65H 3/52, B65H 3/12

(54) **VEREINZELUNGSSTRECKE FÜR ÜBERLAPPTE FLACHE SENDUNGEN IN STEHENDER POSITION**
SEPARATING DISTANCE FOR OVERLAPPING FLAT PARCELS IN A VERTICAL POSITION
PARCOURS DE SEPARATION POUR ENVOIS POSTAUX PLATS SE CHEVAUCHANT EN POSITION VERTICALE

(30) Priorität: 30.07.2004 DE 102004037422
(43) Veröffentlichungstag der Anmeldung: 11.04.2007
(73) Patentinhaber: SIEMENS AKTIENGESELLSCHAFT, 80333 München (DE)
(72) Erfinder: SCHWARZBAUER, Michael, 78467 Konstanz (DE); LUEBBEN, Hauke, 78315 Radolfzell (DE); KUTZER, Oliver, 78315 Radolfzell (DE)
(74) Vertreter: Fischer, Michael
(86) Internationale Anmeldenummer: PCT/EP2005/005712
(87) Internationale Veröffentlichungsnummer: WO 2006/012937

(56) Entgegenhaltungen:
- EP-A- 0 926 085
- EP-A- 1 510 483
- EP-A- 1 512 649
- DE-C1- 10 142 331
- US-A- 4 451 027
- US-A1- 2002 140 156

## Beschreibung

Die Erfindung betrifft eine Vereinzelungsstrecke für überlappte flache Sendungen in stehender Position nach dem Oberbegriff des Anspruches 1.

Es sind einstufige (US 3 372 925, US 2 941 653) und mehrstufige (US 6 135 441 A ,US 2002/0140156) vereinzelungseinrichtungen bekannt. Bei mehrstufigen Vereinzelungseinrichtungen sind die einzelnen Stufen der Vereinzelungseinrichtung voneinander räumlich getrennt. Dies sind getrennt hintereinander angeordnete Riemenantriebsgruppen(US 6 135 441 A).
Die aus der US 2 941 653 bekannte Vorrichtung umfasst einen Vereinzelungsabschnitt, in dem die Sendungen auch beschleunigt werden und einen Beschleunigungsabschnitt, in dem die Sendungen weiter beschleunigt werden, und in dem zusätzlich im Falle eines Doppeltransports eine der beiden Sendungen ausgeschleust wird.
Aus der FR 2 657 857 A1 ist es bekannt, Sendungen zwischen zwei Transportabschnitten mit unterschiedlichen Transportgeschwindigkeiten über eine Übergabelücke hinweg zu übergeben. Aus US 3 372 925, US 2 941 653 und US 1 858 320 ist es jeweils bekannt, wie Sendungen zwischen zwei Transportabschnitten mit unterschiedlichen Transportgeschwindigkeiten ohne Übergabelücke übergeben werden können. Hierzu ist es aus der US 3 372 925 und aus der US 1 858 320 bekannt, einzeln gelagerte Umlenkrollen der Transportriemen zweier benachbarter Transportabschnitte in der Höhe alternierend auf einer gemeinsamen Achse anzuordnen.
Die Positionsüberwachung der Sendungen wird in diesen bekannten Vorrichtungen mit Hilfe von Lichtschranken durchgeführt. Mit diesen Lösungen ist es schwierig, Sendungen in einem großen Längenspektrum mit hohem Durchsatz und belastungsarm zu vereinzeln.

Eine in US 6 550 764 B2 beschriebene Vereinzelungsstrecke weist zwei separat angetriebene Vereinzelungsstufen auf, die aber soweit voneinander entfernt sind, dass sich auch die großen Sendungen nicht gleichzeitig in beiden Vereinzelungsstufen während des Transportes befinden können. Hier ist auch nach jeder Vereinzelungsstufe eine Übernahmestelle angeordnet. Die Vereinzelungsstufen wirken also nicht gemeinsam auf eine Sendung oder einen Doppelabzug ein.
Es wurde darüber hinaus aus DE 102 12 024 A1 eine Vereinzelungsstufe mit zwei unmittelbar aufeinander folgenden Vereinzelungsstufen bekannt, die aber nicht separat ansteuerbar sind.

Der Erfindung liegt die Aufgabe zugrunde, eine Vereinzelungsstrecke für überlappte flache Sendungen in stehender Position zu schaffen, mit welcher die Sendungen auch in einem großen Längenspektrum belastungsarm mit hohen Durchsätzen vereinzelt werden können.

Erfindungsgemäß wird die Aufgabe durch die Merkmale Des Anspruches 1 gelöst.
Dabei ist die Antriebssteuerung für die Vereinzelungsstufen so ausgeführt, dass die Antriebe derjenigen Vereinzelungsstufen, in denen sich die stromabwärts jeweils vorderste Sendung befindet, sofort gestoppt werden, sobald deren Vorderkante in der Übernahmestelle detektiert ist und ein weitgehend schlupffreier Weitertransport sicher gewährleistet ist. Anzahl und Länge der Vereinzelungsstufen sind entsprechend dem Längenspektrum der Sendungen und der Nenntransportgeschwindigkeiten so gewählt, dass sich die jeweils im Abstand der minimalen Lücke nachfolgende Sendung noch nicht in der stromabwärts hintersten gestoppten Vereinzelungsstufe befindet. Der Antrieb jeder gestoppten Vereinzelungsstufe wird wieder gestartet, sobald die Hinterkante der jeweils voraus laufenden Sendung diese Vereinzelungsstufe verlassen hat oder sobald sich die jeweils nachfolgende Sendung kurz vor einer freien Vereinzelungsstufe befindet.

Der Stopp/Start- Vorgang der Vereinzelungsstufen zum Transport der vorauslaufenden Sendung beeinflusst also nicht den Transport der nachfolgenden Sendung in der Vereinzelungsstrecke, die dann ohne Unterbrechung und Belastung mit geringem Abstand zur vorauslaufenden Sendung bis zur Übernahmestelle läuft.

Vorteilhafte Ausgestaltungen der Erfindung sind in den Unteransprüchen dargelegt.
Um die minimale, d.h. die optimale Lücke zwischen den Sendungen einzuhalten, ist es für die kurzen Sendungen vorteilhaft, wenn der Abstand des Mittelpunktes der stromabwärts hinteren Umlenkrollen der Transportriemen der stromaufwärts von der Vereinzelungsstufe an der Übernahmestelle von dieser der minimalen Sendungslänge zuzüglich der minimalen Lücke zwischen den Sendungen abzüglich der Strecke, den die Sendungen beim Abbremsen von der jeweiligen Nenngeschwindigkeit auf den Wert 0 oder beim Beschleunigen vom Stillstand auf die jeweilige Nenngeschwindigkeit zurücklegen, entspricht.

Damit die nachfolgenden Sendungen den vorherigen Sendungen mit minimalem Abstand folgen können, ist es vorteilhaft, wenn stromaufwärts von der Vereinzelungsstufe an der Übernahmestelle mindestes eine Vereinzelungsstufe angeordnet ist, bei welcher der Abstand der Mittelpunkte der Umlenkrollen der Transportriemen am Transportpfad der minimalen Lücke zwischen den Sendungen abzüglich der Strecke, den die Sendungen beim Abbremsen von der jeweiligen Nenngeschwindigkeit auf den Wert 0 oder beim Beschleunigen vom Stillstand auf die jeweilige Nenngeschwindigkeit zurücklegen, entspricht. Die Abstände der Mittelpunkte der Umlenkrollen der Transportriemen dieser Transportstufen von den benachbarten Umlenkrollen der benachbarten Transportstufen entsprechen dabei mindestens der Strecke, welche die Sendungen beim Abbremsen von der jeweiligen Nenngeschwindigkeit auf den Wert 0 oder beim Beschleunigen vom Stillstand auf die jeweilige Nenngeschwindigkeit zurücklegen, jedoch maximal nicht größer als die minimale Sendungslänge sind.

Um die minimale, d.h. die optimale Lücke zwischen den Sendungen auch bei den langen Sendungen einzuhalten, ist es vorteilhaft, wenn der Abstand der Mittelpunkte der stromabwärts angeordneten Umlenkrollen der an die Vereinzelungsstufe/n stromaufwärts angrenzenden Vereinzelungsstufen, deren Umlenkrollen am Transportpfad den Wert der minimalen Lücke zwischen den Sendungen abzüglich der Strecke, den die Sendungen beim Abbremsen von der jeweiligen Nenngeschwindigkeit auf den Wert 0 oder beim Beschleunigen vom Stillstand auf die jeweilige Nenngeschwindigkeit zurücklegen, voneinander entfernt sind, von der Übernahmestelle mindestens der Länge der längsten Sendungen abzüglich der um die Brems- oder Beschleunigungsstrecke reduzierten minimalen Lücke zwischen den Sendungen entspricht.

Anschließend wird die Erfindung in einem Ausführungsbeispiel anhand der Zeichnung erläutert.

Dabei zeigt
- FIG 1: eine schematische Draufsicht auf den hinteren Teil der Vereinzelungsstrecke.

Eine mehrstufige Vereinzelungsvorrichtung besteht aus einem nicht dargestellten Eingabebereich, in dem Stapel aufrecht stehender Sendungen automatisch ersten Vereinzelungsorganen, z.B. durch Unterdruck unterstützte Abzugsriemen, zugeführt werden, an denen die jeweils vordersten Sendungen abgezogen werden und dann weiteren Vereinzelungsstufen 12-13c einer Vereinzelungsstrecke zugeführt werden. Dies ist notwendig, da sich die Sendungen häufig, teilweise gezielt, im Anfang der Vereinzelungsstrecke in überlappter Form als schuppenförmiger Sendungsstrom befinden und dieser Sendungsstrom dann in einzelne, mit Lücke zueinander bewegte Sendungen aufzulösen ist. Auf der den Abzugs- oder Transportriemen 3 gegenüber liegenden Seite können feststehende Rückhalteelemente angeordnet sein. Diese Rückhalteelemente sind aber häufig nicht in der Lage, den Schuppenstrom vollständig aufzulösen. In FIG 1 ist der hintere Teil der Vereinzelungsstrecke in einer Draufsicht dargestellt, wobei der Übersicht halber die am Transportpfad den Vereinzelungselementen gegenüber liegenden Rückhalteelemente nicht dargestellt sind.

Einzeln gelagerte Umlenkrollen 2 der Transportriemen 3, die in den Vereinzelungsstufen 12,13a jeweils von einem Antriebsmotor 4.1,4.2 angetrieben werden, sind beim Übergang zwischen beiden Vereinzelungsstufen 12,13a auf einer gemeinsamen Achse 1 montiert. Die Übergabelücke im Sendungsstrom der aufrecht stehenden Sendungen, die im Transportpfad auf einem nicht dargestellten Unterflurband zur Unterstützung des Transportes stehen, ist dadurch auf 0 mm reduziert. Diese Anordnung ermöglicht eine absolut stoßfreie Sendungsübergabe an die nachfolgende Vereinzelungsstufe 13a.
Durch die in der Höhe unterschiedliche, vorzugsweise alternierende Anordnung der Transportriemen 3 in den Vereinzelungsstufen 12,13a müssen auch die zwischen den Transportriemen 3 wirkenden Rückhalteelemente in ihren Höhenlagen wechseln. Sendungen 8,9, welche sich an Löchern oder Klammern untereinander verhakt haben, d.h. Mehrfachabzüge, können sich, bedingt durch die unterschiedlichen Angriffspunkte der Rückhalteelemente auf die Sendungen 8,9, leichter voneinander lösen.
Soll der Riementransport zusätzlich durch Unterdruck unterstützt werden, werden stationär angeordnete Unterdruckkammern 7 der jeweils übernehmenden Vereinzelungsstufe 12-13c vorteilhaft nahe am Übergang zur jeweils vorherigen Vereinzelungsstufe angeordnet. Die zu beschleunigende Sendung 8,9 wird frühzeitig in der stromabwärts folgenden Vereinzelungsstufe durch deren Unterdruckkammer 7 an ihre Transportriemen 3 gezogen, so dass die Mitnahmekraft erhöht wird.
Jede stromabwärts folgende Vereinzelungsstufe weist gegenüber der jeweils vorgelagerten Vereinzelungsstufe eine höhere Transportgeschwindigkeit auf, wodurch der Vereinzelungsvorgang zusätzlich unterstützt wird.
Entlang des Transportpfades befindet sich eine Sensorzeile 11 mit einzelnen Lichtschranken 11a-d, mit denen die Lagen der Vorder- und/oder der Hinterkanten der Sendungen 8,9 zur Auslösung von Schaltsignalen für die Antriebsmotoren identifiziert werden.
Damit die Sendungen 8,9 störungsarm in der Übernahmestelle 10, eingeklemmt zwischen Übernahmerollen 6, von denen die Gegenrollen nicht dargestellt sind, übernommen werden, sind die Übernahmerollen 6 mit den hinteren Umlenkrollen 2 der letzten Vereinzelungsstufe 13c gemeinsam auf einer Achse drehbar angeordnet. Damit der Sendungstransport in der Vereinzelungsstrecke bei kleinen Lücken möglichst schonend erfolgt, ist der Betrieb so eingerichtet, dass jede nachfolgende Sendung 8,9 ohne Unterbrechung zumindest durch den stromaufwärts befindlichen Teil der Transportstrecke bis zur Übernahmestelle transportiert wird. Dabei soll aber auch möglichst jede noch vorhandene Sendungsüberlappung aufgelöst werden. Aus diesem Grund wird die erste Sendung ohne anzuhalten durch die Vereinzelungsstufen 13a-c zur Sendungsübergabe 10 transportiert. Sobald die direkt über dem Klemmpunkt der Sendungsübernahme 10 positionierte Lichtschranke 11d von der Sendungsvorderkante verdunkelt wird, ist die Sendung 8,9 durch die Rollen der Übernahmestelle 10 gefasst und es werden alle Vereinzelungsstufen 13a-c, in denen sich die erste Sendung befindet, gestoppt (dieses ist die Vereinzelungsstufe 13c bei der kurzen Sendung 9, bei längeren Sendungen zusätzlich auch die Vereinzelungsstufe 13b und bei einer sehr langen Sendung 8 auch noch die Vereinzelungsstufe 13a). Die erste Sendung wird nun durch die Übernahmerollen 6 der Übernahmestelle 10 gegen stillstehende Transportriemen 3 herausgezogen. Diese wirken auf der Sendungstransportseite zusätzlich als Rückhalteriemen auf einen eventuell anhaftenden Doppelabzug.
Anzahl, Abstände und Längen der Vereinzelungsstufen 13a-c sind so gewählt, dass sich die jeweils mit Abstand "Minimallücke" nachfolgende Sendung noch nicht in einer der gestoppten Vereinzelungsstufen 13 befindet. Bezogen auf die kürzeste und die längste Sendung 9,8 bedeutet das in diesem Beispiel: Der Abstand zwischen den Mittelpunkten der am Transportpfad befindlichen Umlenkrollen 2 der Vereinzelungsstufe 13c an der Übernahmestelle 10 entspricht der Länge der kürzesten Sendung 9 zuzüglich der minimalen Lücke zwischen den Sendungen 8,9 minus der Beschleunigungs- bzw. Abbremsstrecke, die notwendig ist, um eine Sendung 8,9 vom Stillstand auf die jeweilige Nenngeschwindigkeit oder von der Nenngeschwindigkeit zum Stillstand zu bringen. Davor befindet sich eine Vereinzelungsstufe 13b, deren Mittelpunkte der Umlenkrollen 2 am Transportpfad den Wert der minimalen Sendungslücke minus der Beschleunigungs-/Abbremsstrecke voneinander entfernt sind. Die Mittelpunkte dieser Umlenkrollen 2 sind von den Mittelpunkten der benachbarten Umlenkrollen 2 der benachbarten Vereinzelungsstufen 13a,13c mindestens den Betrag der Beschleunigungs-/Abbremsstrecke entfernt. Der Abstand der Mittelpunkte dieser Umlenkrollen 2 muss aber auch kleiner als die Länge der kürzesten Sendung 9 sein, damit ihr sicherer Transport gewährleistet ist.
Wenn die Vorderkante der längsten Sendung 8 die Übernahmestelle 10 erreicht hat, weist der Abstand der Hinterkante vom Mittelpunkt der hinteren Umlenkrolle 2 am Transportpfad der Vereinzelungsstufe 13a den Betrag der minimalen Sendungslücke minus der Bescheunigungs-/Abbremsstrecke auf.
Ist die Differenz zwischen der kürzesten und der längsten Sendung 9,8 größer, so werden mehrere Vereinzelungsstufen, bei denen die Mittelpunkte 1 der Umlenkrollen 2 am Transportpfad den Betrag der minimalen Sendungslücke minus der Beschleunigungs-/Abbremsstrecke voneinander entfernt sind, hintereinander angeordnet.
Sobald die Hinterkante der vorauslaufenden Sendung die jeweilige Vereinzelungsstufe 13a-c verlässt, was durch die Lichtschranken 11a-d detektiert wird, erfolgt wieder der Start der Antriebsmotoren 4.2 bis 4.5 der jeweiligen Vereinzelungsstufe zum Transport der nachfolgenden Sendung, d.h. diese fährt in laufende Vereinzelungsstufen ein. Der Start der Antriebsmotoren 4.2 bis 4.5 kann auch erfolgen, sobald sich die jeweils nachfolgende Sendung 8,9 kurz vor einer freien Vereinzelungsstufe 13a,13b,13c befindet.
Wird die beginnende Auflösung einer Überlappung dadurch festgestellt, dass sich die Hinterkante der vorauslaufenden Sendung langsamer als die Übernahmerollen 6 der Übernahmestelle 10 bewegen, und ist diese Auflösung vor der Sendungsübernahme erfolgreich, so wird die Lücke zwischen der Vorderkante der hinteren Sendung der Überlappung und der Hinterkante der vorderen Sendung der Überlappung mit Hilfe eines Taktgebers (im Antriebsmotor 4.5 der Übernahmerollen 6) und der Sensorzeile 11 überwacht. Bei Erreichen der Solllücke werden die Vereinzelungsstufen 13a, 13b und 13c wieder gestartet.
Falls sich die Überlappung nicht vor der Sendungsübernahme in der Übernahmestelle 10 trennt, liegt ein Doppelabzug vor. Sobald dann die Hinterkante der Überlappung die Übernahmestelle 10 erreicht hat, werden die Vereinzelungsstufen 13a, 13b und 13c wieder gestartet.

## Patentansprüche

1. Vereinzelungsstrecke für überlappte flache Sendungen in stehender Position mit mehreren entlang des Transportpfades unmittelbar hintereinander angeordneten, separat angetriebenen Vereinzelungsstufen (12,13a,13b,13c), wobei
- jede Vereinzelungsstufe (12,13a,13b,13c) die Sendungen (8,9) mitnehmende Transportriemen (3) und auf der entgegengesetzten Seite in einer Höhe zwischen den Transportriemen (3) auf die Sendungen (8,9) mit Reibkraft einwirkende Rückhalteelemente aufweist und mit einer entlang des Transportpfades angeordneten, die Sendungsvorder- und/oder -hinterkanten detektierende Sensorzeile (11), wobei am stromabwärtigen Ende der Vereinzelungsstrecke eine Übernahmestelle (10) angeordnet ist, in der die vereinzelten Sendungen (8,9) in einem Transportmittel eingeklemmt übernommen und aus der Vereinzelungsstrecke herausgezogen werden,
- die Antriebssteuerung für die Vereinzelungsstufen (13a,13b,13c) so ausgeführt ist, dass die Antriebsmotoren (4.2,4.3,4.4) derjenigen Vereinzelungsstufen (13a,13b,13c), in denen sich die stromabwärts jeweils vorderste Sendung (8,9) befindet, sofort gestoppt werden, sobald deren Vorderkante in der Übernahmestelle (10) detektiert ist,
- Anzahl und Länge der Vereinzelungsstufen (13a,13b,13c) entsprechend dem Längenspektrum der Sendungen (8,9) und der Nenntransportgeschwindigkeiten so gewählt sind, dass sich die jeweils im Abstand der minimalen Lücke nachfolgende Sendung (8,9) noch nicht in der in stromabwärts hintersten gestoppten Vereinzelungsstufe (13a,13b,13c) befindet,
- und der Antriebsmotor (4.2,4.3,4.4) jeder gestoppten Vereinzelungsstufe (13a,13b,13c) wieder gestartet wird, sobald die Hinterkante der jeweils voraus laufenden Sendung (8,9) diese Vereinzelungsstufe (13a,13b,13c) verlassen hat oder sobald sich die jeweils nachfolgende Sendung (8,9) kurz vor einer freien Vereinzelungsstufe (13a,13b,13c) befindet.

2. Vereinzelungsstrecke nach Anspruch 1, wobei der Abstand des Mittelpunktes (1) der stromabwärts hinteren Umlenkrollen (2) der Transportriemen (3) der stromaufwärts von der Vereinzelungsstufe (13c) an der Übernahmestelle (10) von dieser der minimalen Sendungslänge zuzüglich der minimalen Lücke zwischen den Sendungen (8,9) abzüglich der Strecke, den die Sendungen (8,9) beim Abbremsen von der jeweiligen Nenngeschwindigkeit zum Stillstand oder beim Beschleunigen vom Stillstand auf die jeweilige Nenngeschwindigkeit zurücklegen, entspricht.

3. Vereinzelungsstrecke nach Anspruch 1, wobei stromaufwärts von der Vereinzelungsstufe (13c) an der Übernahmestelle (10) mindestes eine Vereinzelungsstufe (13b) angeordnet ist, bei welcher der Abstand der Mittelpunkte (1) der Umlenkrollen (2) der Transportriemen (3) am Transportpfad der minimalen Lücke zwischen den Sendungen (8,9) abzüglich der Strecke, den die Sendungen (8,9) beim Abbremsen von der jeweiligen Nenngeschwindigkeit zum Stillstand oder beim Beschleunigen vom Stillstand auf die jeweilige Nenngeschwindigkeit zurücklegen, entspricht und die Abstände der Mittelpunkte (1) der Umlenkrollen (2) der Transportriemen (3) dieser Vereinzelungsstufen (13b) von den benachbarten Umlenkrollen (2) der benachbarten Vereinzelungsstufen (13a,13c) mindestens der Strecke entsprechen, welche die Sendungen (8,9) beim Abbremsen von der jeweiligen Nenngeschwindigkeit zum Stillstand oder beim Beschleunigen vom Stillstand auf die jeweilige Nenngeschwindigkeit zurücklegen, jedoch maximal nicht größer als die minimale Sendungslänge sind.

4. Vereinzelungsstrecke nach Anspruch 1, wobei der Abstand der Mittelpunkte (1) der stromabwärts angeordneten Umlenkrollen (2) der an die Vereinzelungsstufe/n (13b) stromaufwärts angrenzenden Vereinzelungsstufen (12,13a), deren Umlenkrollen (2) am Transportpfad den Betrag der minimalen Lücke zwischen den Sendungen (8,9) abzüglich der Strecke, den die Sendungen (8,9) beim Abbremsen von der jeweiligen Nenngeschwindigkeit zum Stillstand oder beim Beschleunigen vom Stillstand auf die jeweilige Nenngeschwindigkeit zurücklegen, voneinander entfernt sind, von der Übernahmestelle (10) mindestens der Länge der längsten Sendungen (8) abzüglich der um die Brems- oder Beschleunigungsstrecke reduzierten minimalen Lücke zwischen den Sendungen (8,9) entspricht.

## Claims

1. Separating section for overlapped flat items of mail in a vertical position, having a plurality of separately driven separating stages (12, 13a, 13b, 13c) arranged immediately after one another along the transport path,
- each separating stage (12, 13a, 13b, 13c) having transport belts (3) carrying the items of mail (8, 9) with them and retaining elements which are arranged on the opposite side at a height between the transport belts (3) and acting on the items of mail (8, 9) with a frictional force, and having a row of sensors (11) arranged along the transport path and detecting the front and/or rear edges of the items of mail, an acceptance point (10) being arranged at the downstream end of the separating section, at which point the separated items of mail (8, 9) are accepted clamped in a transport means and are drawn out of the separating section,
- the drive control for the separating stages (13a, 13b, 13c) being designed in such a way that the drive motors (4.2, 4.3, 4.4) of those separating stages (13a, 13b, 13c) in which the respective foremost downstream item of mail (8, 9) is located are stopped immediately as soon as its front edge is detected at the acceptance point (10),
- the number and length of the separating stages (13a, 13b, 13c) being selected in accordance with the length range of the items of mail (8, 9) and the nominal transport speeds such that the respective item of mail (8, 9) following at the distance of the minimum gap is not yet located in the rearmost downstream stopped separating stage (13a, 13b, 13c),
- and the drive motor (4.2, 4.3, 4.4) of each stopped separating stage (13a, 13b, 13c) being started again as soon as the rear edge of the respective leading item of mail (8, 9) has left this separating stage (13a, 13b, 13c) or as soon as the respective following item of mail (8, 9) is located shortly in front of a free separating stage (13a, 13b, 13c).

2. Separating section according to Claim 1, in which the spacing of the centre (1) of the rear downstream deflection rollers (2) of the transport belts (3) upstream of the separating stage (13c) at the acceptance point (10) of the latter corresponds to the minimum length of the items of mail plus the minimum gap between the items of mail (8, 9) minus the distance covered by the items of mail (8, 9) as they are braked from the respective nominal speed to a standstill or as they are accelerated from a standstill to the respective nominal speed.

3. Separating section according to Claim 1, upstream of the separating stage (13c), at the acceptance point (10), there being arranged at least one separating stage (13b) in which the spacing of the centres (1) of the deflection rollers (2) of the transport belts (3) on the transport path corresponds to the minimum gap between the items of mail (8, 9) minus the distance covered by the items of mail (8, 9) as they are braked from the respective nominal speed to the value 0 or as they are accelerated from a standstill to the respective nominal speed, and the spacings of the centres (1) of the deflection rollers (2) of the transport belts (3) of these separating stages (13b) from the adjacent deflection rollers (2) of the adjacent separating stages (13a, 13c) correspond at least to the distance covered by the items of mail (8, 9) as they are braked from the respective nominal speed to a standstill or as they are accelerated from a standstill to the respective nominal speed but, at a maximum, no greater than the minimum length of an item of mail.

4. Separating section according to Claim 1, the spacing from the acceptance point (10) of the centres (1) of the downstream deflection rollers (2) of the separating stages (12, 13a) adjoining the separating stage/s (13b) upstream, whose deflection rollers (2) on the transport path are removed from one another by the magnitude of the minimum gap between the items of mail (8, 9) minus the distance covered by the items of mail (8, 9) as they are braked from the respective nominal speed to a standstill or as they are accelerated from a standstill to the respective nominal speed, corresponds at least to the length of the longest items of mail (8) minus the minimum gap between the items of mail (8, 9) reduced by the braking or accelerating distance.

## Revendications

1. Trajet d'individualisation pour des envois plats recouverts et disposés à la verticale, comportant plusieurs paliers d'individualisation (12, 13a, 13b, 13c) entraînés séparément et disposés directement les uns derrière les autres le long du trajet de transport, dans lequel
- chaque palier d'individualisation (12, 13a, 13b, 13c) comporte des courroies de transport (3) qui emportent les envois (8, 9) et, sur le côté opposé à une certaine hauteur entre les courroies de transport, des éléments de retenue qui exercent sur les envois une force de frottement (3) ainsi qu'une rangée de capteurs (11) qui se trouve le long du trajet de transport et qui détecte les bords avant et/ou arrière des envois, un point de remise (10) dans lequel les envois (8, 9) individualisés sont transmis serrés dans un moyen de transport et sont retirés du trajet d'individualisation se trouve alors à l'extrémité aval du trajet d'individualisation,
- la commande d'entraînement pour les paliers d'individualisation (13a, 13b, 13c) est conçue de telle manière que les moteurs d'entraînement (4.2, 4.3, 4.4) de ceux des paliers d'individualisation (13a, 13b, 13c) dans lesquels se trouve l'envoi (8, 9) situé le plus à l'avant en aval sont arrêtés dès que leur bord avant est détecté dans le point de remise (10),
- le nombre et la longueur des paliers d'individualisation (13a, 13b, 13c) sont choisis en fonction des plages de longueur des envois (8, 9) et des vitesses nominales de transport de telle manière que l'envoi (8, 9) qui suit respectivement selon l'écart de l'intervalle minimal ne se trouve pas encore dans le palier d'individualisation (13a, 13b, 13c) arrêté et situé le plus à l'arrière en aval et
- le moteur d'entraînement (4.2, 4.3, 4.4) de chaque palier d'individualisation (13a, 13b, 13c) arrêté est relancé dès que le bord arrière de l'envoi (8, 9) qui est respectivement à l'avant a quitté ce palier d'individualisation (13a, 13b, 13c) et dès que l'envoi (8, 9) qui suit se trouve juste avant un palier d'individualisation (13a, 13b, 13c) libre.

2. Trajet d'individualisation selon la revendication 1, dans lequel la distance entre le point central (1) des poulies de renvoi (2) arrière, situées en aval, des courroies de transport (3) et le point central de celles en amont du palier d'individualisation (13c) sur le point de remise (10) de celui-ci correspond à la longueur minimale des envois, plus l'intervalle minimal entre les envois (8, 9), moins le trajet que les envois (8, 9) parcourent quand ils ralentissent pour passer de la vitesse nominale correspondante à l'arrêt ou quand ils accélèrent pour passer de l'arrêt à la vitesse nominale correspondante.

3. Trajet d'individualisation selon la revendication 1, dans lequel en amont du palier d'individualisation (13c) il y a sur le point de remise (10) au moins un palier d'individualisation (13b) pour lequel la distance entre les points centraux (1) des poulies de renvoi (2) des courroies de transport (3) sur le trajet de transport correspond à l'intervalle minimal entre les envois (8, 9), moins le trajet que les envois (8, 9) parcourent quand ils ralentissent pour passer de la vitesse nominale correspondante à l'arrêt ou quand ils accélèrent pour passer de l'arrêt à la vitesse nominale correspondante et les distances entre les points centraux (1) des poulies de renvoi (2) des courroies de transport (3) de ces paliers d'individualisation (13b) et ceux des poulies de renvoi (2) voisines dans les paliers d'individualisation (13a, 13c) voisins correspondent au moins au trajet que les envois (8, 9) parcourent quand ils ralentissent pour passer de la vitesse nominale correspondante à l'arrêt ou quand ils accélèrent pour passer de l'arrêt à la vitesse nominale correspondante, mais ne sont pas au maximum supérieures à la longueur minimale des envois.

4. Trajet d'individualisation selon la revendication 1, dans lequel la distance entre les points centraux (1) des poulies de renvoi (2), situées en aval sur les paliers d'individualisation (12, 13a) qui sont voisins en amont du ou des paliers d'individualisation (13b) et dont les poulies de renvoi (2) sur le trajet de transport sont éloignées l'une de l'autre selon la valeur de l'intervalle minimal entre les envois (8, 9) moins le trajet que les envois (8, 9) parcourent quand ils ralentissent pour passer de la vitesse nominale correspondante à l'arrêt ou quand ils accélèrent pour passer de l'arrêt à la vitesse nominale correspondante, et le point de remise (10) correspond au moins à la longueur des plus longs envois (8), moins l'intervalle minimal entre les envois (8,9) réduit du trajet de freinage ou d'accélération.
